# EUROPÄISCHE PATENTSCHRIFT

(11) **EP 1 062 419 B1**
(45) Veröffentlichungstag und Bekanntmachung des Hinweises auf die Patenterteilung: **10.04.2002**
(21) Anmeldenummer: 99910219.7
(22) Anmeldetag: 11.02.1999
(51) Int. Cl.: F02M 25/07

(54) **VORRICHTUNG ZUR RÜCKFÜHRUNG VON ABGASEN BEI EINEM VERBRENNUNGSMOTOR**
DEVICE FOR RECIRCULATING EXHAUST GASES IN AN INTERNAL COMBUSTION ENGINE
DISPOSITIF POUR LE RECYCLAGE DES GAZ D'ECHAPPEMENT DANS UN MOTEUR A COMBUSTION INTERNE

(30) Priorität: 07.03.1998 DE 19809861
(43) Veröffentlichungstag der Anmeldung: 27.12.2000
(73) Patentinhaber: FILTERWERK MANN & HUMMEL GmbH, 71631 Ludwigsburg (DE)
(72) Erfinder: NEUSCHWANDER, Helmut, D-71636 Ludwigsburg (DE)
(74) Vertreter: Voth, Gerhard, Dipl.-Ing.
(86) Internationale Anmeldenummer: EP9900896
(87) Internationale Veröffentlichungsnummer: WO9945265

(56) Entgegenhaltungen:
- EP-A- 0 586 123
- EP-A- 0 622 533
- WO-A-96/21097
- DE-A- 3 511 094
- DE-A- 4 445 490

## Beschreibung

### Stand der Technik

Die Erfindung betrifft eine Vorrichtung zur Rückführung von Abgasen bei einem Verbrennungsmotor nach dem Oberbegriff des Hauptanspruchs (siehe z.B. WO 96/21097 oder EP-A-0586123).

Es ist beispielsweise aus der EP 0 128 299 A1 bekannt, dass zusätzliche Gasströme in den Ansaugkanal eines Verbrennungsmotors zur Bildung eines Gemischs mit der Ansaugluft hinter einer Drosselklappe eingeleitet werden. Die Menge des zusätzlichen Gasstromes wird über eine zweite Drosselklappe in dem Kanal für den zusätzlichen Gasstrom reguliert. Als zusätzliches Gas kann bei der bekannten Anordnung bei unterschiedlichen Ausführungsformen entweder Frischluft oder rückgeführtes Abgas verwendet werden. Für eine einwandfrei Funktion der Anordnung spielt die Temperatur des zusätzlichen Gasstromes an der Einleitungsstelle eine große Rolle.

### Aufgabenstellung

Der Erfindung liegt die Aufgabe zugrunde, eine Vorrichtung zur Rückführung von Abgasen bei einem Verbrennungsmotor nach der eingangs angegebenen Art so fortzubilden, dass an der Einleitungsstelle des rückgeführten Abgases optimale Temperaturverhältnisse erreichbar sind.

### Vorteile der Erfindung

Die erfindungsgemäße Vorrichtung zur Rückführung von Abgas bei einem Verbrennungsmotor ist eine vorteilhafte Weiterbildung der gattungsgemäßen Anordnung, da in den Ansaugkanal des Verbrennungsmotors in Strömungsrichtung hinter einer Drosselklappe auf einfache Weise eine insbesondere hinsichtlich der Temperatur optimierte Menge von rückgeführtem Abgas einleitbar ist. Hierzu ist in die Abgasrückführleitung ein Ventil eingefügt, das in einem vorgegebenen Mengenverhältnis Abgas und/oder Frischluft durchlässt und somit ein einstellbares Luft-Abgas-Gemisch zur Einleitung in den Ansaugkanal erzeugt. Die Frischluft kann hierbei in vorteilhafter Weise aus einem Luftfilter im Ansaugtrakt des Verbrennungsmotors abgezweigt werden.

Bei einer Verwendung eines taktgesteuerten Ventils kann das Mengenverhältnis in vorteilhafter Weise über das Taktverhältnis eingestellt werden, wobei die jeweils vorteilhafte Mischung durch taktweise Zugabe von Luft und/oder Abgas gesteuert wird. Das Taktverhältnis des getakteten Ventils kann hierbei so gewählt werden, dass der Anteil des Abgases im Luft-Abgas-Gemisch beispielsweise im Bereich von 20% bis 40% liegt, wobei die Frischluft bei einer ausgewählten Ausführungsform eine Temperatur von ca. 60°C und das Abgas eine Temperatur von ca. 222°C hat.

Durch eine jeweilige Anpassung an die Temperaturverhältnisse am Motor ist bei einem Kraftfahrzeug mit Verbrennungsmotor eine besonders kurze Kaltstartphase erreichbar. Beispielsweise ergibt sich bei einem Mischungsverhältnis von 4:1 (Abgas : Luft) in der Zuleitung und den oben erwähnten Ausgangstemperaturen eine Temperatur von ca. 190°C des rückgeführten Gemisches an der Einleitungsstelle im Ansaugkanal; dies entspricht einer Temperatursenkung von 15%.

Bei einem Mischungsverhältnis von 3:2 beträgt die Temperatur ca. 157,5°C bei einem Anteil des rückgeführten Abgases von 30%; dies entspricht bei dem Ausführungsbeispiel in etwa einer Temperatursenkung von 29%. Bei einem Mischungsverhältnis von 2:3 beträgt die Temperatur ca. 125°C bei einem Anteil des rückgeführten Abgases von 20%; dies entspricht in etwa einer Temperatursenkung von 44%.

Bei einer vorteilhaften Ausführungsform der erfindungsgemäßen Vorrichtung ist in Strömungsrichtung vor dem getakteten Ventil eine Kühlvorrichung für das rückgeführte Abgas vorhanden, die an einen vorhandenen Kühlkreislauf für den Verbrennungsmotor angeschlossen ist.

Zusätzliche vorteilhafte Weiterbildungen ergeben sich aus den restlichen Unteransprüchen. Diese und weitere Merkmale von bevorzugten Weiterbildungen der Erfindung gehen außer aus den Ansprüchen auch aus der Beschreibung und den Zeichnungen hervor, wobei die einzelnen Merkmale jeweils für sich allein oder zu mehreren in Form von Unterkombinationen bei der Ausführungsform der Erfindung und auf anderen Gebieten verwirklicht sein und vorteilhafte sowie für sich schutzfähige Ausführungen darstellen können, für die hier Schutz beansprucht wird.

### Zeichnung

Ein Ausführungsbeispiel der erfindungsgemäßen Vorrichtung wird anhand der Zeichnung erläutert, wobei die Figur eine Prinzipskizze einer Abgasrückführung (AGR) für einen Verbrennungsmotor mit einem getakteten Ventil zeigt.

### Beschreibung des Ausführungsbeispiels

Aus der Skizze nach der Figur ist der Ansaugtrakt eines Verbrennungsmotors zu entnehmen, bei dem die Ansaugluft aus einem Luftfilter 1 zu einer Drosselklappe 2 und von dort in ein Saugrohr 3 für die Zylinder des Verbrennungsmotors geführt ist. Im Saugrohr 3 befindet sich ein Temperatursensor 4.

Es ist weiterhin eine Abgasrückführungsleitung 5 vorhanden, durch die das vom Abgasausgang des Verbrennungsmotors abgezweigte Abgas durch eine Kühlvorrichtung 6 geleitet wird, wobei diese Kühlvorrichtung 6 über entsprechende Verbindungsleitungen 7 mit dem Kühlkreislauf des Verbrennungsmotors verbunden ist.

Nach der Kühlvorrichtung 6 ist das Abgas auf einen ersten Eingang eines getakteten Ventils 8 geführt, dessen zweiter Eingang über eine Frischluftleitung 9 mit dem Luftfilter 1 verbunden ist. Mit dem getakteten Ventil 8 wird ein Luft-Abgas-Gemisch erzeugt, das über eine Leitung 10 auf eine Einleitungsstelle 11 geführt ist, an der das Gemisch in den Ansaugstrom vor dem Saugrohr 3 einströmen kann.

Durch ein entsprechendes Taktverhältnis des getakteten Ventils 8 kann hierbei, wie in der Beschreibungseinleitung beschrieben, beispielsweise ein Gemisch in der Leitung 10 erzeugt werden, bei dem der Anteil des Abgases im Bereich von 20% bis 40% liegt.

### Bezugszeichenliste

- 1 =: Luftfilter
- 2 =: Drosselklappe
- 3 =: Saugrohr
- 4 =: Temperatursensor
- 5 =: Abgasrückführleitung
- 6 =: Kühlvorrichtung
- 7 =: Verbindungsleitungen
- 8 =: Ventil
- 9 =: Frischluftleitung
- 10 =: Leitung
- 11 =: Einleitungsstelle

## Patentansprüche

1. Vorrichtung zur Rückführung von Abgasen bei einem Verbrennungsmotor bei der in den Ansaugkanal des Verbrennungsmotors in Strömungsrichtung hinter einer Drosselklappe (2) eine vorgebbare Menge von rückgeführtem Abgas einleitbar ist, wobei in der Abgasrückführleitung (5) ein Ventil (8) eingefügt ist, das in einem vorgegebenen Mengenverhältnis Abgas und Frischluft durchlässt und somit ein Luftabgasgemisch zur Einleitung in den Ansaugkanal erzeugt, **dadurch gekennzeichnet, daß** das Abgas auf einen ersten Eingang des Ventils (8) geführt ist und daß dessen zweiter Eingang über eine Frischluftleitung (9) mit einem Luftfilter (1) verbunden ist, durch welchen Frischluft dem Ventil (8) zugeführt wird.

2. Vorrichtung nach Anspruch 1, **dadurch gekennzeichnet, dass**
- das Ventil (8) derart getaktet ist, dass das jeweils vorgegebene Mengenverhältnis einstellbar ist.

3. Vorrichtung nach Anspruch 1 oder 2, **dadurch gekennzeichnet, dass**
- die Frischluft aus einem Luftfilter (1) im Ansaugtrakt des Verbrennungsmotors abgezweigt ist.

4. Vorrichtung nach Anspruch 2 oder 3, **dadurch gekennzeichnet, dass**
- das Taktverhältnis des getakteten Ventils (8) so gewählt ist, dass der Anteil des Abgases im Luft-Abgas-Gemisch im Bereich von 20% bis 40% liegt, wobei die Fischluft ein Temperatur von ca. 60°C und das Abgas eine Temperatur von ca. 222°C hat.

5. Vorrichtung nach einem der Ansprüche 2 bis 4, **dadurch gekennzeichnet, dass**
- in Strömungsrichtung vor dem getakteten Ventil (8) eine Kühlvorrichung (6) für das rückgeführte Abgas vorhanden ist, die an einen vorhandenen Kühlkreislauf für den Verbrennungsmotor angeschlossen ist.

## Claims

1. Apparatus for recycling exhaust gases in an internal combustion engine, wherein a predeterminable quantity of recycled exhaust gas is introducible into the intake duct of the internal combustion engine behind of a butterfly valve (2), when viewed with respect to the direction of flow, a valve (8) being inserted in the exhaust gas recycling duct (5), which valve allows exhaust gas and fresh air to pass therethrough in a predetermined quantity ratio and, in consequence, produces a mixture of air and exhaust gas to be introduced into the intake duct, **characterised in that** the exhaust gas is conducted to a first inlet of the valve (8), and **in that** the second inlet of said valve is connected to an air filter (1) via a fresh air duct (9), fresh air being supplied to the valve (8) through said filter.

2. Apparatus according to claim 1, **characterised in that**
- the operation of the valve (8) is timed in such a manner that the respectively predetermined quantity ratio is adjustable.

3. Apparatus according to claim 1 or 2, **characterised in that**
- the fresh air is branched-off from an air filter (1) in the intake duct of the internal combustion engine.

4. Apparatus according to claim 2 or 3, **characterised in that**
- the timing ratio of the timed valve (8) is so selected that the proportion of exhaust gas in the mixture of air and exhaust gas is in the range of between 20 % and 40 %, the fresh air having a temperature of approx. 60° C, and the exhaust gas having a temperature of approx. 222° C.

5. Apparatus according to one of claims 2 to 4, **characterised in that**
- a cooling device (6) for cooling the recycled exhaust gas is provided upstream of the timed valve (8), when viewed with respect to the direction of flow, said device communicating with a cooling circuit which is provided for cooling the internal combustion engine.

## Revendications

1. Dispositif de recyclage des gaz d'échappement d'un moteur à combustion interne dont le canal d'admission reçoit une quantité prédéterminée de gaz d'échappement recyclés en aval d'un volet d'étranglement (2),
la conduite de recyclage des gaz d'échappement (5) étant équipée d'une soupape (8) qui laisse passer de l'air frais et des gaz d'échappement selon un rapport quantitatif donné et forme ainsi un mélange air/gaz d'échappement destiné au canal d'admission,
**caractérisé en ce que** la première entrée de la soupape (8) reçoit les gaz d'échappement et
sa seconde entrée est reliée par une conduite d'air frais (9) à un filtre à air (1) qui fournit de l'air frais à la soupape (8).

2. Dispositif selon la revendication 1,
**caractérisé en ce que**
la soupape (8) est commandée en cadence pour régler le rapport quantitatif donné.

3. Dispositif selon l'une quelconque des revendications 1 ou 2,
**caractérisé en ce que** l'alimentation en air frais est dérivée du filtre à air (1) équipant la tubulure d'admission du moteur à combustion interne.

4. Dispositif selon l'une quelconque des revendications 2 ou 3,
**caractérisé en ce que**
le rapport de travail de la soupape cadencée (8) est choisi pour que la teneur en gaz d'échappement du mélange air/gaz d'échappement se situe dans la plage des 20% à 40% et l'air frais est à une température d'environ 60°C, les gaz d'échappement étant à une température d'environ 222°C.

5. Dispositif selon l'une quelconque des revendications 2 à 4,
**caractérisé par**
un dispositif de refroidissement (6) des gaz d'échappement recyclés, prévu en amont de la soupape cadencée (8) et relié au circuit de refroidissement du moteur à combustion interne.
